# FASCICULE DE BREVET EUROPEEN

(11) **EP 1 766 587 B1**
(45) Date de publication et mention de la délivrance du brevet: **13.08.2008**
(21) Numéro de dépôt: 05783754.4
(22) Date de dépôt: 28.06.2005
(51) Int. Cl.: G07D 11/00

(54) **PROCEDE DE TRANSPORT SECURISE DE DOCUMENTS OU D'OBJETS DE VALEUR ET CAISSETTE UTILISABLE LORS DE LA MISE EN OEUVRE DUDIT PROCEDE**
SICHERES TRANSPORTVERFAHREN FÜR WERTDOKUMENTE UND WERTGEGENSTÄNDE SOWIE BEHÄLTER ZUR AUSFÜHRUNG DIESES VERFAHRENS
METHOD FOR SECURELY TRANSPORTING VALUE DOCUMENTS AND OBJECTS AND A BOX FOR CARRYING OUT SAID METHOD

(30) Priorité: 30.06.2004 FR 0407214
(43) Date de publication de la demande: 28.03.2007
(73) Titulaire: Oberthur Cash Protection, 21000 Dijon (FR)
(72) Inventeur: VOHNOUT-MARLE, Laurence, F-21560 Couternon (FR); SIKORA, Thierry, F-21000 Dijon (FR)
(74) Mandataire: Puiroux, Guy
(86) Numéro de dépôt international: PCT/FR2005/001628
(87) Numéro de publication internationale: WO 2006/016027

(56) Documents cités:
- EP-A- 0 188 155
- WO-A-00/08287
- WO-A-03/062577
- FR-A- 1 493 633
- FR-A- 2 478 040

## Description

La présente invention concerne un procédé de transport sécurisé, depuis un site de départ jusqu'à un site destinataire, de documents ou d'objets de valeur, tels que moyens de paiement, billets de banque, chèques ou cartes bancaires, enfermés dans un conteneur qui, en cas d'effraction ou de tentative d'effraction, provoque leur dégradation ou leur destruction par des moyens appropriés.

Les procédés conventionnels de transport de documents ou d'objets de valeur sont basés généralement sur l'utilisation de conteneurs lourds et, donc difficilement transportables, dont l'accès est réservé aux seuls détenteurs d'une clef, à support matériel ou immatériel (tel qu'un code), le conteneur se trouvant par ailleurs dans un environnement contrôlé et sécurisé par exemple au moyen de divers blindages.

Ces procédés conventionnels se sont toutefois avérés insuffisants face à des agressions savamment organisées et puissamment armées. En effet, les moyens de protection installés sur le ou les conteneurs sont susceptibles d'être forcés ou désamorcés par lesdits agresseurs sans rendre inutilisable les documents ou objets de valeur contenus à l'intérieur desdits conteneurs.

Un procédé de transport sécurisé est connu du document FR2478040 selon lequel des objets de valeur sont disposés par l'expéditeur à l'intérieur d'une caissette comportant des moyens de sécurisation aptes à révéler en se détruisant ou en se détériorant toute effraction ou tentative d'effraction des dites caissettes par une personne autre que l'expéditeur ou le destinataire.

Une caissette est décrite dans le document WO00/08287, comprenant un corps, un couvercle articulé et des moyens de fermeture complémentaires disposés respectivement sur le couvercle et sur l'un des bords délimitant l'ouverture du corps.

Une solution de l'art antérieur a consisté alors à utiliser des conteneurs sécurisés dont l'ouverture ou la tentative d'ouverture par une personne non autorisée ou ne possédant pas un moyen d'ouverture adapté, de type clef ou code, déclenche un mécanisme complexe installé à l'intérieur desdits conteneurs aboutissant à la destruction ou à la détérioration des documents ou objets de valeur contenus à l'intérieur desdits conteneurs. Diverses solutions de ce type ont notamment fait l'objet d'une protection par brevet de la part de la Demanderesse, en particulier le brevet EP 188 155.

Dans ce brevet, les documents ou objets de valeur sont contenus dans une enceinte de protection sécurisée, dont l'ouverture déclenche une charge pyrotechnique logée dans le couvercle de l'enceinte. La déflagration de ladite charge provoque alors l'ouverture de réservoirs contenus dans l'enceinte de protection, lesdits réservoirs contenant un liquide de destruction ou de marquage. Le liquide se répand alors sur les documents ou objets de valeur logés à l'intérieur de l'enceinte, les rendant ainsi inutilisables ou légalement identifiables.

Même si ce nouveau procédé résout le problème énoncé plus haut, il ne permet pas de garantir qu'aucun écart ne sera constaté entre ce qui a été effectivement déposé dans le conteneur et ce qui a été constaté et compté à l'ouverture du conteneur en caisse centrale. Il est ainsi fréquent que, lors d'une perte ou d'un vol, les soupçons se portent d'abord sur le convoyeur lui-même. En effet, lors d'un transfert de fonds entre un supermarché et une caisse centrale, par exemple, l'argent est habituellement disposé à l'intérieur d'un conteneur sécurisé par le personnel du supermarché, qui se charge de le fermer et de le confier au convoyeur ; le rôle de ce dernier est ensuite de transférer ledit conteneur du point de départ, correspondant généralement au supermarché, au lieu d'arrivée, correspondant généralement à la caisse centrale. Le destinataire, à savoir le personnel de la caisse centrale, est ensuite chargé d'ouvrir et de vider le conteneur, puis de comptabiliser l'argent extrait du conteneur.. En cas d'écart entre le montant transféré par l'expéditeur et le montant constaté au comptage, il n'est pas possible de déterminer la responsabilité du convoyeur. De plus, le cas peut se produire où cet écart résulte en fait d'une erreur de comptage de l'expéditeur ou du destinataire et non d'un acte malveillant du transporteur de fonds.

L'expéditeur a en charge de positionner les documents ou objets de valeur dans le conteneur et de fermer ledit conteneur avant son transfert, réalisé par le convoyeur, et il effectue, éventuellement, le travail en plusieurs étapes. En effet, celui-ci peut être amené à disposer les fonds dans le conteneur en plusieurs opérations et donc à laisser pendant un certain temps le conteneur ouvert et sans surveillance particulière au sein de l'environnement sécurisé et contrôlé, afin de regrouper la totalité des fonds à transporter. Durant ce laps de temps où l'expéditeur centralise les fonds, une tierce personne, pouvant accéder au lieu sécurisé et contrôlé, peut éventuellement dérober une partie des fonds sans que l'expéditeur puisse détecter la disparition desdits fonds à moins d'effectuer un contrôle global au dernier moment, juste avant la fermeture du conteneur.

Suite au transfert du conteneur, le destinataire n'est généralement pas en mesure de restituer immédiatement ledit conteneur au convoyeur. En effet, le destinataire est le seul habilité à ouvrir le conteneur, pour ensuite en retirer les fonds et les comptabiliser avant de les disposer dans un coffre-fort. Les délais d'intervention nécessiteraient d'immobiliser inutilement le convoyeur dans le but unique de lui restituer aussitôt le conteneur. Il est donc nécessaire d'utiliser plusieurs jeux de conteneurs pour pallier cet inconvénient et pouvoir libérer le convoyeur dès le transfert opéré, celui-ci récupérant le présent conteneur lors du transfert de fond suivant.

L'objet de l'invention est donc de proposer un procédé de transport sécurisé de documents ou objets de valeur ne présentant pas les inconvénients de l'art antérieur et, en particulier, permettant de garantir une inviolabilité des documents ou objets de valeur durant toutes les étapes de transfert du site de départ au site d'arrivée, toute tentative de vol desdits documents ou desdits objets de valeur étant détectable sur lesdits documents ou objets de valeur et/ou sur un moyen destiné à contenir lesdits documents ou objets de valeur lors de leur transport dans un conteneur, ledit moyen étant manipulable uniquement par l'expéditeur ou le destinataire.

Un autre but de la présente invention est de permettre à l'expéditeur de préparer préalablement les documents ou objets de valeur et de les laisser dans un local sécurisé sans risque de vol, en attente de l'arrivée du convoyeur qui est muni du conteneur destiné à recevoir lesdits documents ou objets de valeur ou le moyen les contenant, puis de permettre au destinataire de restituer le conteneur au convoyeur immédiatement après son ouverture et après l'extraction des documents ou objets de valeur ou du moyen les contenant qui peuvent rester stocker provisoirement chez le destinataire sans risque d'être dérobés.

Un autre objet de l'invention est aussi de proposer un conteneur utilisable dans le cadre d'un procédé de transport sécurisé de documents ou d'objets de valeur, ledit conteneur garantissant une inviolabilité des documents ou objets de valeur, notamment en rendant détectable ou visible toute effraction ou tentative d'effraction opéré entre un site de départ et un site d'arrivée.

A cet effet, et conformément à l'invention, il est proposé un procédé de transport sécurisé tel que défini par la revendication 1.

L'invention vise également à protéger une caissette destinée à contenir des documents ou objets de valeur, notamment des moyens de paiement, des billets de banque, des chèques ou des cartes bancaires, utilisables en particulier dans le procédé de transport sécurisé mentionné précédemment ; ladite caissette étant remarquable en ce qu'elle comprend :
- un corps, de préférence parallélépipédique, possédant une ouverture permettant l'insertion des documents ou objets de valeur à l'intérieur de la caissette,
- un couvercle articulé sur l'un des bords délimitant l'ouverture du corps et susceptible d'obturer ladite ouverture, ledit couvercle étant formé au moins partiellement d'un voile brûlable, déchirable, perméable et/ou occultant,
- des moyens de fermeture complémentaires disposés respectivement sur le couvercle et sur l'un des bords délimitant l'ouverture du corps, lesdits moyens de fermeture étant formés de goupilles frangibles.

D'autres avantages et caractéristiques ressortiront mieux de la description qui va suivre du procédé de transport sécurisé de documents ou d'objets de valeur suivant l'invention et d'un exemple possible de caissette de transport en référence aux dessins sur lesquels :
- la figure 1 est un schéma synoptique du procédé de transport sécurisé selon l'invention,
- la figure 2 est une vue en perspective d'une caissette de transport selon l'invention.

En référence à la figure 1, il est représenté schématiquement l'ensemble des étapes du procédé permettant le transfert de fonds sécurisé d'un lieu de départ, correspondant au lieu d'implantation de l'expéditeur 10, vers un lieu d'arrivée, correspondant au lieu d'implantation du destinataire 30, le transfert étant opéré par un convoyeur 20.

Dans l'exemple représenté, l'expéditeur 10 et le destinataire 30 peuvent être tout utilisateur de valeurs monétaires. En particulier, l'expéditeur 10 sera un supermarché et le destinataire 30 une banque.

De manière à assurer une inviolabilité renforcée des fonds circulant entre l'expéditeur 10 et le destinataire 30 et à limiter le plus possible la responsabilité du convoyeur 20, les étapes du procédé doivent se succéder selon un ordre précis et ne peuvent être effectuées que par un seul utilisateur de valeurs, qu'il s'agisse de l'expéditeur 10 ou du destinataire 30.

Dans une première étape 11, les valeurs monétaires 2 sont d'abord prélevées par l'expéditeur 10 dans un coffre 1 disposé sur le lieu de départ et contenant la réserve d'argent de l'expéditeur 10, et ensuite placées dans une ou plusieurs caissettes 3. Ces caissettes 3 présenteront des dimensions compatibles avec les fonds à transférer et avec l'espace intérieur de rangement d'un conteneur sécurisé 4 susceptible de loger une ou plusieurs caissettes 3. Il est d'ailleurs avantageux de prévoir autant de caissettes 1 que de valeurs monétaires 2 différentes et, ce, afin de permettre une opération de tri des valeurs monétaires 2 par l'expéditeur 10 préalablement à l'étape 11 et ainsi faciliter le comptage des valeurs monétaires 2 sur le lieu d'arrivée par le destinataire 30.

Une fois la ou les caissettes 3 remplies, l'expéditeur 10 referme lors d'une seconde étape 12 la ou les caissettes 3 à l'aide de dispositifs de fermeture intégrés à la ou aux caissettes 3, lesdits dispositifs de fermeture ayant la particularité d'être indémontables sans casse. Cette caractéristique permet en particulier de détecter toute effraction ou tentative d'effraction d'une caissette 3 avant que l'expéditeur l'ait positionnée dans le conteneur, fourni par le convoyeur, ou encore après que le destinataire l'ait extraite du conteneur qui est restitué au convoyeur par le destinataire, celle-ci engendrant une destruction partielle ou totale des dispositifs de fermeture de la caissette 3. Il est d'ailleurs envisageable dans une variante du procédé de prévoir des moyens d'ouverture spécifiques permettant l'ouverture sans casse de ces dispositifs de fermeture, lesdits moyens d'ouverture spécifiques étant alors confiés aux seuls expéditeurs 10 et/ou destinataires 30.

Lors de l'étape suivante 13 du procédé, la ou les caissettes 3 correctement refermées sont alors positionnées et enfermées dans le conteneur par l'expéditeur qui active le conteneur, ledit conteneur étant ensuite pris en charge par le convoyeur 20 qui le transfère vers le destinataire.

Dans cette étape 13, l'expéditeur 20 dispose la ou les caissettes 3 dans un ou plusieurs conteneurs sécurisés 4, lesdits conteneurs 4 étant susceptibles de provoquer une dégradation de leur contenu lors d'une effraction ou d'une tentative d'effraction. Lors de la fermeture du conteneur par l'expéditeur, celui-ci active les moyens de dégradation qui ne pourront être désactivés que par le destinataire lors de la réception des conteneurs. Il sera d'ailleurs avantageux de choisir des conteneurs 4 ayant des caractéristiques identiques ou proches de ceux décrits et revendiqués dans le brevet EP 188.155 précédemment cité. Seul le destinataire sera en principe capable d'ouvrir lesdits conteneurs 4 sans provoquer une dégradation de leur contenu. Ceci peut résulter notamment de l'utilisation de moyens d'ouverture adaptés, tels qu'une clef ou un code d'accès, détenus du seul destinataire.

Dans une première étape 21, le convoyeur 20 dispose lesdits conteneurs 4 à l'intérieur d'un véhicule de convoyage 5. Lors d'une seconde étape 22, le convoyeur 20 va donc transférer, au moyen de ce véhicule de convoyage 5, les conteneurs 4 depuis le lieu de départ de l'expéditeur 10 jusqu'au lieu d'arrivée du destinataire 30, les lieux de départ et d'arrivée étant considérés comme des lieux sûrs dans le procédé de transport sécurisé selon l'invention.

Dans l'étape suivante 23, le convoyeur 20 décharge le véhicule de convoyage 5 et confie le ou les conteneurs 4 au destinataire qui effectue, dans une première étape 31, la désactivation et l'ouverture desdits conteneurs 4 pour en retirer les caissettes 3 et les contrôler, au cas où une tierce personne, et en particulier le convoyeur, aurait obtenu frauduleusement les codes d'accès au conteneur.

Les caissettes 3 sont sous la responsabilité du destinataire 30 qui peut alors facilement constater si une quelconque effraction ou tentative d'effraction s'est produite au niveau des caissettes 3 en vérifiant l'état de fermeture de chacune des caissettes 3.

En cas d'effraction ou de tentative d'effraction d'une des caissettes 3, les dispositifs de fermeture de la caissette 3 concernée doivent avoir subi une contrainte mécanique ou thermique suffisante pour provoquer leur brisure partielle ou totale. Cette brisure partielle ou totale ne permet donc plus d'assurer la fermeture correcte de ladite caissette 3.

Une fois ce contrôle effectué, le destinataire 30 peut restituer immédiatement les conteneurs 4 au convoyeur et se charge ensuite, lors d'une seconde étape 32, d'ouvrir les caissettes 3 soit en brisant les dispositifs de fermeture prévus à ce niveau sur les caissettes 3, soit en utilisant un moyen d'ouverture adapté, de type clé ou carte à puces s'adaptant à une serrure ou à une fente disposée sur le pourtour de la ou des caissettes 3, ou encore code d'identification, numérique ou alphanumérique, à introduire à l'aide d'un clavier inclus ou relié aux caissettes 3.

Il opère finalement, dans une dernière étape 33, un comptage des valeurs monétaires 2 contenues dans les caissettes 3 et place ces valeurs monétaires 2 à l'intérieur d'un lieu de stockage 1, de type coffre ou chambre forte protégée par une porte blindée par exemple.

Du fait de ces deux moyens de sécurisation complémentaires, l'un installé sur les conteneurs 4 et l'autre sur les caissettes 3, le procédé de transport tel que décrit précédemment permet donc d'assurer une certaine inviolabilité des documents ou objets de valeur à transporter, notamment vis-à-vis de toute personne autre que l'expéditeur 10 ou le destinataire 30.

En référence à la figure 2, il est par ailleurs représenté une variante possible de caissette 3 pouvant être utilisée dans un procédé de transport sécurisé de documents ou d'objets de valeur selon l'invention.

Cette caissette 3 comporte essentiellement un corps 6 parallélépipédique, possédant une ouverture permettant l'insertion de valeurs à l'intérieur de la caissette 3, un couvercle 7 articulé sur l'un des bords délimitant l'ouverture du corps 6 et susceptible d'obturer ladite ouverture, ledit couvercle 7 étant formé au moins partiellement d'un voile 8 brûlable, déchirable, perméable et/ou occultant, des moyens de fermeture complémentaires disposés respectivement sur le couvercle 7 et sur l'un des bords délimitant l'ouverture du corps 6, lesdits moyens de fermeture étant susceptibles de se détruire ou de se détériorer lors d'une effraction ou d'une tentative d'effraction de la caissette 3.

Dans l'exemple représenté sur la figure 2, ces moyens de fermeture sont constitués d'un premier élément 9 disposé en saillie sur le bord supérieur du corps 6 et d'un second élément 9' disposé en saillie sur le bord inférieur du couvercle 7 et venant jouxter le premier élément 9 tubulaire lors de la fermeture de la caissette 3, les éléments 9 et 9' comportant respectivement un espace intérieur creux à section carrée ou ronde, l'espace intérieur desdits premiers et seconds éléments 9 et 9' définissant au final un logement susceptible d'accueillir une goupille d'assemblage 9". La goupille d'assemblage 9" présentera notamment la particularité d'être cassable ou frangible en cas de tentative de soulèvement forcé du couvercle 7 par rapport au corps 6 dans la position fermée de la caissette 3. Le maintien en position de la goupille d'assemblage 9" à l'intérieur du logement défini par les premiers et seconds éléments tubulaires 9 et 9' pourra en particulier résulter d'une introduction en force de la goupille 9" à l'intérieur du logement, le diamètre de la goupille 9" étant alors supérieur au diamètre du logement, ou par tout dispositif de blocage mécanique disposé à l'intérieur du logement. Il sera en outre avantageux d'affecter un numéro de série unique à chaque goupille d'assemblage 9" et d'inscrire ce numéro sur lesdites goupilles 9", de manière à éviter le remplacement d'une goupille 9" par une autre une fois la caissette 3 ouverte frauduleusement.

D'autres moyens d'assemblage complémentaires seront évidemment envisageables à ce niveau, en particulier un verrou mécanique ou électronique disposé à cheval sur le couvercle 7 et le corps 6, des languettes disposées en saillie sur le bord supérieur du corps 6 ou sur le bord inférieur du couvercle 7 et destinées à s'encliqueter à l'intérieur de logements formant mortaises disposées sur le bord en vis-à-vis du couvercle 7 ou du corps 6, tels que décrits par exemple dans le brevet EP 557.662, ou encore tout moyen d'assemblage complémentaire assurant un assemblage indémontable sans casse.

Le voile 8 brûlable, déchirable, perméable et/ou occultant du couvercle 7 sera par ailleurs susceptible d'être brûlé, déchiré ou pénétré par une charge pyrotechnique, un cordeau découpeur et/ou un liquide de destruction ou de marquage contenus à l'intérieur des conteneurs 4 lors d'une effraction ou d'une tentative d'effraction desdits conteneurs 4, comme mentionné dans le brevet EP 188.155, cette opération s'accompagnant d'une destruction, ou d'un marquage, partiel ou total des valeurs monétaires contenues dans la caissette 3.

Enfin, il va de soi que les exemples de réalisation présentés ci-dessous ne sont nullement limitatifs et d'autres modifications ou ajouts pourront être envisagés dans les limites des revendications suivantes:

## Revendications

1. Procédé de transport sécurisé, depuis un site de départ jusqu'à un site destinataire, de documents ou objets de valeur (2), notamment de moyens de paiement, de billets de banque, de chèques ou de cartes bancaires, enfermés dans un conteneur (4) qui, en cas d'effraction ou de tentative d'effraction, provoque leur dégradation par des moyens appropriés, ledit procédé étant susceptible de faire transiter lesdits documents ou objets de valeur (2) entre un expéditeur (10) et un destinataire (30) par l'intermédiaire d'au moins un convoyeur (20), **caractérisé en ce qu'**il comprend les étapes successives suivantes :
- disposition des documents ou objets de valeurs (2), par l'expéditeur (10), à l'intérieur d'une ou plusieurs caissettes (3) comportant des moyens de sécurisation (9,9',9") aptes à révéler, en se détruisant ou se détériorant, toute effraction ou tentative d'effraction desdites caissettes (3) par une personne autre que l'expéditeur (10) ou le destinataire (30), lesdits moyens de sécurisation (9,9',9'') constituant des moyens de fermeture pour la ou les caissettes (3),
- positionnement desdites caissettes (3) dans le conteneur (4), et
- transfert dudit conteneur (4) chez le destinataire (30) par le convoyeur (20).

2. Procédé selon la revendication précédente, **caractérisé en ce que** les premiers moyens de sécurisation (9,9',9") comprennent des goupilles frangibles assurant la liaison d'un couvercle (7) au reste d'une caissette (6).

3. Procédé selon l'une quelconque des revendications précédentes, **caractérisé en ce que**, pour permettre l'ouverture desdites caissettes (3) sans détruire ou détériorer les premiers moyens de sécurisation (9,9',9"), on utilise un dispositif d'ouverture spécifique possédé par le seul destinataire (30) et/ou le seul expéditeur (10).

4. Procédé selon la revendication précédente, **caractérisé en ce que** le dispositif d'ouverture est une clé s'adaptant à une serrure disposée sur le pourtour de la ou des caissettes (3).

5. Procédé selon la revendication 3, **caractérisé en ce que** le dispositif d'ouverture est un code, numérique ou alphanumérique, introduit à l'aide d'un clavier inclus ou relié à la ou aux caissettes (3).

6. Procédé selon l'une quelconque des revendications précédentes, **caractérisé en ce que**, lors d'une effraction ou d'une tentative d'effraction, des seconds moyens de sécurisation intégrés au conteneur (4) provoquent la destruction et/ou le marquage des documents ou objets de valeur (2) logés à l'intérieur de la ou des caissettes (3), de manière à rendre lesdits documents ou objets de valeur (2) inutilisables ou légalement identifiables.

7. Procédé selon l'une quelconque des revendications précédentes, **caractérisé en ce que** les seconds moyens de sécurisation sont constitués d'une chaîne pyrotechnique intégrée dans le couvercle du conteneur (4), ladite chaîne étant composée d'un initiateur, déclenché par un moyen de détection lors de l'effraction ou de la tentative d'effraction dudit conteneur (4), d'une charge et d'un dispositif d'allumage.

8. Procédé selon la revendication précédente, **caractérisé en ce que**, lors de l'effraction ou de la tentative d'effraction du conteneur (4), un réservoir intégré au couvercle du conteneur (4) et contenant un produit chimique sous forme d'un liquide non inflammable et non explosif est susceptible d'être percé sous l'action des seconds moyens de sécurisation, le liquide contenu dans ledit réservoir s'écoulant ensuite à l'intérieur des caissettes (3), rendant ainsi inutilisables les documents ou objets de valeur (2) contenus dans lesdites caissettes (3).

9. Caissette (3) destinée à contenir des documents ou objets de valeur (2), notamment des moyens de paiement, des billets de banque, des chèques ou des cartes bancaires, utilisable en particulier dans un procédé de transport sécurisé de documents ou objets de valeur (2) selon l'une quelconque des revendications précédentes, **caractérisée en ce qu'**elle comprend :
- un corps (6), de préférence parallélépipédique, possédant une ouverture permettant l'insertion des documents ou objets de valeur (2) à l'intérieur de la caissette (3),
- un couvercle (7) articulé sur l'un des bords délimitant l'ouverture du corps (6) et susceptible d'obturer ladite ouverture, ledit couvercle (7) étant formé au moins partiellement d'un voile (8) brûlable, déchirable, perméable et/ou occultant,
- des moyens de fermeture complémentaires (9,9',9") disposés respectivement sur le couvercle (7) et sur l'un des bords délimitant l'ouverture du corps (6), lesdits moyens de fermeture (9,9',9") étant formés de goupilles frangibles.

10. Caissette (3) selon la revendication précédente, **caractérisée en ce que** chaque goupille frangible (9") porte une marque permettant de la distinguer des autres.

## Claims

1. Method for the secure conveyance, from a departure site to a destination site, of documents or items of value (2), particularly means of payment, banknotes, cheques or bank cards, enclosed in a container (4) which, in the event of forced entry or attempted forced entry, causes damage to be done to them by appropriate means, said method being able to be used to convey said documents or items of value (2) between a sender (10) and an addressee (30) by means of at least one carrier (20), **characterised in that** it includes the following successive steps:
- the documents or items of value (2) are placed by the sender (10) inside one or more small boxes (3) comprising security protection means (9, 9', 9") capable of disclosing, by being destroyed or damaged, any forced entry or attempted forced entry into said small boxes (3) by a person other than the sender (10) or the addressee (30), said security protection means (9, 9', 9") constituting closure means for the small box or boxes (3),
- said small boxes (3) are positioned in the container (4), and
- said container (4) is conveyed to the addressee (30) by the carrier (20).

2. Method according to the previous claim, **characterised in that** the first security protection means (9, 9', 9") include breakable pins that link a lid (7) to the rest of a small box (6).

3. Method according to any one of the previous claims, **characterised in that**, to enable said small boxes (3) to be opened without destroying or damaging the first security protection means (9, 9', 9"), use is made of a specific opening device in the sole possession of the addressee (30) and/or the sender (10).

4. Method according to the previous claim, **characterised in that** the opening device is a key that can be adapted to a lock placed on the perimeter of the small box or boxes (3).

5. Method according to claim 3, **characterised in that** the opening device is a numeric or alphanumeric code entered using an enclosed keypad or one connected to the small box or boxes (3).

6. Method according to any one of the previous claims, **characterised in that**, during forced entry or attempted forced entry, second security protection means built into the container (4) cause the documents or items of value (2) housed inside the small box or boxes (3) to be destroyed and/or marked, so as to render said documents or items of value (2) unusable or legally identifiable.

7. Method according to any one of the previous claims, **characterised in that** the second security protection means are constituted by a pyrotechnic chain built into the lid of the container (4), said chain consisting of an initiator, triggered by a detection means during the forced entry or attempted forced entry into said container (4), a charge and an ignition device.

8. Method according to the previous claim, **characterised in that**, during the forced entry or attempted forced entry into the container (4), a tank built into the lid of the container (4) and containing a chemical product in the form of a non-flammable and non-explosive liquid is able to be pierced under the action of second security protection means, the liquid contained in said tank then flowing inside the small boxes (3), thereby rendering the documents or items of value (2) contained in said small boxes (3) unusable.

9. Small box (3) intended to contain documents or items of value (2), in particular payment means, bank notes, cheques or bank cards, which can be used in particular in a method for the secure conveyance of documents or items of value (2) according to any one of the previous claims, **characterised in that** it includes:
- a body (6), preferably parallelepiped, that has an opening allowing the documents or items of value (2) to be placed inside the small box (3),
- a lid (7) hinged on one of the edges defining the opening in the body (6) and able to close up said opening, said lid (7) being formed at least partly of a sheet (8) that is burnable, tearable, permeable and/or forms a screen,
- additional closure means (9, 9', 9") placed on the lid (7) and on one of the edges defining the opening in the body (6) respectively, said closure means (9, 9', 9") being formed of breakable pins.

10. Small box (3) according to the previous claim, **characterised in that** each breakable pin (9") bears a mark allowing it to be distinguished from the others.

## Patentansprüche

1. Verfahren zum gesicherten Transport von Wertunterlagen bzw. Wertobjekten (2), insbesondere Zahlungsmitteln, Banknoten, Schecks oder Kreditkarten von einem Ausgangsort zu einem Zielort, wobei die Wertunterlagen bzw. Wertobjekte in einem Behälter (4) befördert werden, in dem sie bei einem Aufbruch bzw. Aufbruchversuch durch geeignete Mittel unbrauchbar gemacht werden, während das Verfahren so ausgelegt ist, dass die Wertunterlagen bzw. Wertobjekte (2) von einem Transportbetrieb (20) zwischen einem Absender (10) und einem Empfänger (30) befördert werden, **dadurch gekennzeichnet, dass** das Verfahren aus folgenden Schritten besteht:
- Lagerung der Wertunterlagen bzw. Wertobjekte (2) in einer oder mehreren Kassetten (3) beim Absender (10), wobei die Kassette(n) (3) Sicherungsvorrichtungen (9, 9', 9'') besitzen, mit denen bei einem Aufbruch bzw. Aufbruchversuch durch eine andere Person als den Absender (10) oder Empfänger (30) durch geeignete Mittel zerstört bzw. beschädigt werden, wobei die Sicherungsvorrichtungen (9, 9', 9") aus Mitteln zum Verschließen der Kassette(n) (3) bestehen,
- Lagerung der Kassette(n) (3) in einem Außenbehälter (4),
- Beförderung des Außenbehälters (4) zum Empfänger (30) durch einen Transportbetrieb (20).

2. Verfahren nach dem vorhergehenden Anspruch, **dadurch gekennzeichnet, dass** die erste Sicherungsvorrichtung (9, 9', 9") aus bruchfähigen Bolzen besteht, mit denen die Verbindung zwischen dem Deckel (7) und dem restlichen Kassettengehäuse (6) hergestellt wird.

3. Verfahren nach einem der vorhergehenden Ansprüche, **dadurch gekennzeichnet, dass** zum Öffnen der Kassette(n) (3) ohne Zerstörung bzw. Beschädigung der ersten Sicherungsvorrichtung (9, 9', 9'') eine spezielle Öffnungsvorrichtung verwendet wird, über die ausschließlich der Empfänger (30) bzw. der Absender (10) verfügt.

4. Verfahren nach dem vorhergehenden Anspruch, **dadurch gekennzeichnet, dass** die spezielle Öffnungsvorrichtung aus einem Schlüssel besteht, der in ein außen an der bzw. den Kassetten (3) angebrachtes Schloss passt.

5. Verfahren nach Anspruch 3, **dadurch gekennzeichnet, dass** die spezielle Öffnungsvorrichtung aus einem Zahlen- oder Buchstabencode besteht, der mit einer an oder in der bzw. den Kassetten (3) angebrachten oder damit verbundenen Tastatur eingegeben wird.

6. Verfahren nach einem der vorhergehenden Ansprüche, **dadurch gekennzeichnet, dass** bei einem Aufbruch bzw. Aufbruchversuch die Zerstörung bzw. Markierung der Wertunterlagen bzw. Wertobjekte (2) in der bzw. den Kassetten (3) durch eine zweite Sicherungsvorrichtung am Außenbehälter (4) bewirkt wird, so dass diese Wertunterlagen bzw. Wertobjekte (2) unbrauchbar gemacht bzw. eindeutig identifizierbar werden.

7. Verfahren nach einem der vorhergehenden Ansprüche, **dadurch gekennzeichnet, dass** die zweite Sicherungsvorrichtung aus einer am Deckel des Außenbehälters (4) angebrachten pyrotechnischen Kette besteht, die aus einem Mittel zum Erkennen des Aufbruchs bzw. Aufbruchversuchs am Außenbehälter (4) sowie einer Sprengladung und einem Zünder besteht.

8. Verfahren nach einem der vorhergehenden Ansprüche, **dadurch gekennzeichnet, dass** bei einem Aufbruch Außenbehälters (4) bzw. bei einem Aufbruchversuch ein am Deckel des Außenbehälters (4) angebrachter Behälter mit einem chemischen Produkt in Form einer nicht brennbaren und nicht explosiven Flüssigkeit unter der Wirkung der zweiten Sicherungsvorrichtung so geöffnet wird, dass die in ihm enthaltene Flüssigkeit ins Innere der Kassette (3) gelangt, wodurch die Wertunterlagen bzw. Wertobjekte (2) in der Kassette (3) unbrauchbar gemacht werden.

9. Kassette (3) zur Aufnahme von Wertunterlagen bzw. Wertobjekten (2), insbesondere Zahlungsmitteln, Banknoten, Schecks oder Kreditkarten, die bei einem verfahren zum gesicherten Transport von Wertunterlagen bzw. Wertobjekten (2) nach einem der vorigen Ansprüche verwendet wird, **dadurch gekennzeichnet, dass** sie aus
- einem vorzugsweise quaderförmigen, mit einer Öffnung versehenen Kassettengehäuse (6) zur Aufnahme von Wertunterlagen bzw. Wertobjekten (2) im Inneren der Kassette (3) besteht,
- einem schwenkbar an einem der die Öffnung des Kassettengehäuses (6) begrenzenden Ränder befestigten Deckel (7) besteht, mit dem die Öffnung verschlossen werden kann, wobei der Deckel (7) mindestens teilweise aus einem brennbaren, zerreißbaren, durchlässigen und/oder abdeckenden Gewebe (8) besteht,
- zusätzlichen Verschließmitteln (9, 9', 9") besteht, die jeweils am Deckel (7) und an einem der die Öffnung des Kassettengehäuses (6) begrenzenden Ränder angebracht sind, wobei die Verschließmittel (9, 9', 9'') aus bruchfähigen Bolzen bestehen.

10. Kassette (3) nach dem vorhergehenden Anspruch, **dadurch gekennzeichnet, dass** jeder bruchfähige Bolzen (9'') eine Markierung besitzt, mit der er von den anderen Bolzen unterschieden werden kann.
